# EUROPÄISCHE PATENTSCHRIFT

(11) **EP 3 190 257 B1**
(45) Veröffentlichungstag und Bekanntmachung des Hinweises auf die Patenterteilung: **25.04.2018**
(21) Anmeldenummer: 16150572.2
(22) Anmeldetag: 08.01.2016
(51) Int. Cl.: E21B 7/00, E21B 10/44

(54) **BOHRVORRICHTUNG UND VERFAHREN ZUM HERSTELLEN EINES BOHRPFAHLS IM BODEN**
DRILLING DEVICE AND METHOD FOR PRODUCING A DRILLING POLE IN THE GROUND
DISPOSITIF DE FORAGE ET PROCEDE DE FABRICATION D'UN PIEU FORE DANS LE SOL

(43) Veröffentlichungstag der Anmeldung: 12.07.2017
(73) Patentinhaber: BAUER Spezialtiefbau GmbH, 86529 Schrobenhausen (DE)
(72) Erfinder:
(74) Vertreter: Wunderlich & Heim Patentanwälte Partnerschaftsgesellschaft mbB

(56) Entgegenhaltungen:
- EP-A1- 1 580 323
- EP-A1- 1 895 090
- EP-A1- 2 740 882
- DE-A1- 10 359 103
- FR-A1- 2 832 438
- GB-A- 191 421 078

## Beschreibung

Die Erfindung betrifft eine Bohrvorrichtung zum Herstellen eines Bohrpfahls in einem Boden mit einer Bohrschnecke, welche drehend antreibbar ist und mindestens eine Bohrwendel aufweist, welche entlang einem zentralen Seelenrohr verläuft, einem Bohrrohr, welches unabhängig von der Bohrschnecke antreibbar ist und die Bohrschnecke zumindest abschnittsweise umgibt, und einem Drehboden, welcher drehbar an einem unteren Bereich der Bohrschnecke angeordnet ist und zwischen einer Bohrposition, bei welcher ein Durchgang für Bodenmaterial zur Bohrwendel geöffnet ist, und einer Verschlussposition verstellbar ist, in welcher der Durchgang verschlossen ist, gemäß dem Obergebegriff des Anspruchs 1.

Die Erfindung betrifft weiterhin ein Verfahren zum Herstellen eines Bohrpfahls im Boden mit einer Bohrvorrichtung, bei dem zum Erstellen eines Bohrlochs im Boden eine Bohrschnecke mit mindestens einer Bohrwendel drehend angetrieben wird, einem Bohrrohr, welches die Bohrschnecke zumindest abschnittsweise umgibt, unabhängig von der Bohrschnecke drehend angetrieben wird, ein Drehboden am unteren Ende der Bohrschnecke im Bohrbetrieb in eine Bohrposition verstellt wird, wobei ein Durchgang geöffnet wird, durch welchen Bodenmaterial zur Bohrwendel gelangt, und der Drehboden beim Ziehen der Bohrvorrichtung aus dem Boden in eine Verschlussposition verstellt wird, in welcher der Drehboden verschlossen ist, gemäß dem Oberbegriff des Anspruchs 12.

Ein derartiges Bohrverfahren wird auch als Doppelkopfbohren bezeichnet. Eine derartige Bohrvorrichtung und ein derartiges Bohrverfahren gehen beispielsweise aus der DE 103 59 103 A1 hervor. Das Doppelkopfbohren wird insbesondere bei lockeren Böden eingesetzt, wobei das die Bohrschnecke umgebende Bohrrohr den umgebenden Boden abstützt. Bei Erreichen der gewünschten Endtiefe wird ein Durchgang am unteren Ende der Bohrschnecke mit einem Drehboden verschlossen. Hierdurch wird verhindert, dass beim Ziehen der Bohrvorrichtung abgebohrtes Bodenmaterial von den Bohrwendeln in das Bohrloch zurückfällt. Vorzugsweise wird gleichzeitig mit dem Ziehen der Bohrvorrichtung Füllmaterial in das Bohrloch eingeleitet, durch welches auch die Bohrlochwandung gestützt wird.

Aus der gattungsgemäßen EP 1 895 090 A1 oder der FR 2832438 A1 ist es bekannt, den Drehboden aus der Bohrposition in eine Verschlussposition durch eine Verdrehung der Bohrschnecke gegenüber dem Bohrrohr zu verstellen. Beim Ziehen der Bohrvorrichtung, insbesondere aus tieferen Bohrlöchern, ist es jedoch häufig notwendig, dass die Bohrvorrichtung drehend bewegt wird, um das Ziehen zu erleichtern. Insbesondere kann ein reversierendes Drehen beim Ziehen der Bohrvorrichtung hilfreich sein. Bei diesen Drehbewegungen kann es jedoch zu einem unbeabsichtigten Öffnen des Drehbodens kommen, so dass dann gelöstes Bodenmaterial aus dem Bereich der Bohrwendeln in den Bereich des Bohrloches und in das eingeleitete Füllmaterial fällt. Dies kann zu Fehlstellen beim zu erstellenden Bohrpfahl führen. Derartige Fehlstellen können die Festigkeit und Tragfähigkeit eines Bohrpfahles negativ beeinflussen, was zu einer aufwändigen Sanierung oder gar Neuherstellung des Bohrpfahles führen kann.

Die DE 103 59 103 A1 lehrt eine Bohrvorrichtung mit Bohrschnecke und Bohrrohr, bei welcher ein Drehboden über ein separates Antriebselement, insbesondere einen Hydraulikzylinder oder einen Motor, geöffnet und geschlossen werden kann.

Ein Bohreimer mit einem Drehboden geht aus der EP 2 840 882 A1 hervor.

Der Erfindung liegt die Aufgabe zugrunde, eine Bohrvorrichtung und ein Verfahren zum Herstellen eines Bohrpfahles anzugeben, mit welchen ein Bohrpfahl besonders zuverlässig und effizient herstellbar ist.

Die Aufgabe wird nach der Erfindung zum einen durch eine Bohrvorrichtung mit den Merkmalen des Anspruchs 1 und zum anderen mit einem Verfahren mit den Merkmalen des Anspruchs 12 gelöst. Bevorzugte Ausführungsformen der Erfindung sind in den jeweils abhängigen Ansprüchen angegeben.

Die erfindungsgemäße Bohrvorrichtung ist dadurch gekennzeichnet, dass die Bohrschnecke und das Bohrrohr axial zueinander zwischen einer ersten Hubposition und einer zweiten Hubposition verstellbar sind, dass in der ersten Hubposition sich der Drehboden in der Bohrposition mit geöffnetem Durchgang befindet und dass in der zweiten Hubposition der Drehboden in seiner Verschlussposition mit verschlossenem Durchgang angeordnet ist.

Eine Grundidee der Erfindung liegt darin, die beiden Betriebsstellungen des Drehbodens, nämlich einerseits die Bohrposition mit geöffnetem Durchgang für das Bodenmaterial und der Verschlussposition andererseits durch eine gezielte Axialbewegung zwischen Bohrschnecke und Bohrrohr einzustellen. In der Verschlussposition ist der Drehboden verriegelt, wobei der Durchgang zur Bohrwendel verschlossen ist. Ein Lösen der Verschlussposition ist erst durch eine weitere entgegengesetzte Axialbewegung möglich. Auf diese Weise kann die Bohrvorrichtung mit dem Drehboden in der Verschlussposition problemlos unter Anwendung einer Drehbewegung, auch einer reversierenden Drehbewegung, aus dem Bohrloch zurückgezogen werden, ohne dass die Gefahr eines unbeabsichtigten Öffnen eines Drehbodens besteht. Somit lässt sich die Bohrvorrichtung leicht zurückziehen ohne Gefahr eines unbeabsichtigten Eintritts von abgebohrtem Bohrmaterial von den Bohrwendeln in den Bereich des Bohrlochs.

Eine bevorzugte Ausführungsform der Erfindung besteht darin, dass eine Sperreinrichtung vorgesehen ist, durch welche eine Verdrehung des Drehbodens in seiner Verschlussposition in zumindest einer Drehrichtung gesperrt ist. Vorzugsweise ist die Sperrung in beiden Drehrichtungen vorgesehen.

Gemäß einer Weiterbildung der Erfindung ist es bevorzugt, dass die Sperreinrichtung mindestens ein radial gerichtetes Sperrelement am Umfang des Drehbodens und mindestens einen Sperranschlag an einer Innenwandung des Bohrrohrs aufweist. Das radial gerichtete Sperrelement kann dabei ein einfacher Zapfen oder eine Nase oder eine radial gerichtete Anschlagfläche am Außenumfang des Drehbodens sein. Vorzugsweise sind mehrere Sperrelemente verteilt über den Umfang angeordnet.

Der Sperranschlag kann eine oder zwei Anschlagleisten aufweisen. Bei zwei Anschlagleisten kann das radial gerichtete Sperrelement am Umfang des Drehbodens axial in einen verlaufenden Zwischenraum zwischen den beiden axialen Anschlagleisten eingefahren werden. Grundsätzlich ist auch eine umgekehrte Anordnung möglich, bei welcher mindestens ein radial gerichtetes Sperrelement sich am Innenumfang des Bohrrohrs radial nach innen erstreckt, während eine oder mehrere Anschlagleisten am Außenumfang des Drehbodens vorgesehen sind. Sperrelement und/oder Sperranschlag können jeweils lösbar am Drehboden beziehungsweise am Bohrrohr gehaltert sein.

Die Erfindung ist gemäß einer weiteren Ausführungsvariante bevorzugt dadurch weitergebildet, dass entlang des Innenumfangs des Bohrrohrs mindestens eine schräg verlaufende Führungsleiste angeordnet ist, welche beim axialen Verstellen von der ersten Hubposition in die zweite Hubposition mit mindestens einem Nockenelement an dem Drehboden zusammenwirkt, wobei der Drehboden in die Verschlussposition verdrehbar ist. Es ist sozusagen ein Nocken-Nockenfolgemechanismus vorgesehen, durch welchen die axiale Hubbewegung in eine zumindest teilweise Drehbewegung des Drehbodens umgesetzt wird. Vorzugsweise ist das radial gerichtete Sperrelement gleichzeitig das Nockenelement. Es kann jedoch auch ein separates Nockenelement vorgesehen sein, welches mit einer reibungsreduzierenden Einrichtung, etwa einer Rolle, versehen ist. Auch kann die Führungsleiste in den Sperranschlag übergehen und somit einen Teil der Sperreinrichtung bilden. Des Weiteren ist auch eine kinematische Umkehr möglich, wobei das Nockenelement dann an der radialen Innenseite des Bohrrohrs und eine Führungsleiste an der Bohrwendel vorgesehen ist.

Eine weitere bevorzugte Ausführungsform der Erfindung besteht darin, dass das Seelenrohr der Bohrschnecke in einem unteren Bereich mindestens eine Austrittsöffnung für ein aushärtbares Füllmaterial aufweist. Über das Seelenrohr kann das Füllmaterial, insbesondere Beton oder eine andere aushärtbare Masse oder ein sonstiges schüttfähiges Füllgut, wie Sand, Kies, Gips etc. beim Ziehen des Bohrrohres in das frei werdende Bohrloch eingeleitet werden. Beim Zurückziehen der Bohrvorrichtung mit dem stützenden Bohrrohr kann so die Abstützung der Bohrlochwandung unmittelbar durch das Füllgut übernommen werden. Das Füllgut kann unmittelbar oder nach Zugabe eines weiteren Zusatzes zu dem Bohrpfahl aushärten.

Vorzugsweise weist die Austrittsöffnung für das Füllmaterial einen Verschluss auf. Bevorzugt ist es nach einer Weiterbildung der Erfindung, dass in der ersten Hubposition die Austrittsöffnung für das Füllmaterial geschlossen ist und dass in der zweiten Hubposition die Austrittsöffnung für das Füllmaterial geöffnet ist. Das Öffnen und Schließen der Austrittsöffnung für das Füllmaterial kann durch eine separate Verschlusseinrichtung erfolgen, welche von außen gesteuert wird. Die Verschlusseinrichtung für die Austrittsöffnung steht bevorzugt in unmittelbarer Verbindung mit dem Drehboden, wobei beim Verstellen des Drehbodens von der Bohrposition in die Verschlussposition gleichzeitig die Austrittsöffnung von der geschlossenen Position in die geöffnete Position verstellt wird. Dies kann durch einen entsprechenden Schieber an der Außenseiten oder Innenseite des Seelenrohres erreicht werden, wobei der Schieber fest mit dem Drehboden verbunden ist oder mit dem Drehboden in mechanischer Wirkverbindung steht.

Eine besonders kompakte Anordnung wird nach einer Ausführungsvariante der Erfindung dadurch erreicht, dass der Drehboden an einem unteren Ende des Seelenrohres drehbar gelagert ist und dass an einer Unterseite des Drehbodens Bodenabtragswerkzeuge angeordnet sind. Die Bodenabtragswerkzeuge können Meißel oder Abtragszähne sein. Im Bereich der Drehachse des Drehbodens kann ein Pilot mit Zentrierspitze oder weiteren Abtragsmeißeln angeordnet sein. Grundsätzlich befindet sich die Austrittsöffnung für das Füllmaterial unterhalb des Drehbodens, so dass das Füllmaterial bei geschlossenem Drehboden aus dem Seelenrohr austreten kann.

Die Erfindung betrifft weiterhin ein Bohrgerät zum Herstellen eines Bohrpfahls in einem Boden mit einem Trägergerät und einem auf dem Trägergerät angeordneten Mast, wobei gemäß der Erfindung die zuvor beschriebene Bohrvorrichtung vorgesehen ist. Grundsätzlich kann ein Bohrgerät eingesetzt werden, welches bis auf die erfindungsgemäße Bohrvorrichtung wie ein herkömmliches Bohrgerät zum Doppelkopfbohren ausgebildet ist.

Eine bevorzugte Ausführungsform des erfindungsgemäßen Bohrgerätes besteht darin, dass eine Hubeinrichtung vorgesehen ist, mit welcher die Bohrschnecke axial gegenüber dem Bohrrohr verstellbar ist. Die Hubeinrichtung kann vorzugsweise mindestens einen Stellzylinder, insbesondere einen Hydraulikzylinder aufweisen, durch welchen eine axiale Hubbewegung zwischen Bohrschnecke und Bohrrohr ausführbar ist. Vorzugsweise weist die Hubeinrichtung zwei oder mehr Stellzylinder auf. Die Hubeinrichtung kann vom Bediener des Bohrgerätes gesteuert werden, wobei vorzugsweise ein einfacher Stellknopf vorgesehen ist.

Gemäß einer Weiterbildung der Erfindung ist es bevorzugt, dass an dem Mast ein erster Drehantrieb für die Bohrschnecke und ein zweiter Drehantrieb für das Bohrrohr axial verstellbar angeordnet sind. Bei den Drehantrieben handelt es sich vorzugsweise um hydraulische Antriebe, welche vorzugsweise mittels Stellzylindern oder Seilzugmechanismen entlang des Mastes verfahrbar sind. Vorzugsweise können die axialen Verfahrantriebe für die beiden Drehantriebe auch zum Einstellen des Hubweges verwendet werden, um Bohrrohr und Bohrschnecke axial zueinander zu verfahren.

Besonders bevorzugt ist es nach einer Weiterbildung der Erfindung, dass die Hubeinrichtung zwischen dem ersten Drehantrieb und dem zweiten Drehantrieb angeordnet ist. Der eine oder die mehreren Stellzylinder sind dabei zwischen den beiden Drehantrieben angeordnet, so dass die Drehantriebe in einfacher Weise zwischen der ersten Hubposition und der zweiten Hubposition relativ zueinander verschoben werden können. Der erste Drehantrieb ist dabei axial fest mit der Bohrschnecke und der zweite Drehantrieb axial fest mit dem Bohrrohr verbunden.

Hinsichtlich des Verfahrens ist die Erfindung dadurch gekennzeichnet, dass zum Verstellen des Drehbodens die Bohrschnecke und das Bohrrohr axial zueinander zwischen einer ersten Hubposition und einer zweiten Hubposition verstellt werden, dass in der ersten Hubposition sich der Drehboden in der Bohrposition mit geöffnetem Durchgang befindet und dass in der zweiten Hubposition der Drehboden in seine Verschlussposition verstellt wird.

Für das erfindungsgemäße Verfahren ist insbesondere die zuvor beschriebene Bohrvorrichtung beziehungsweise das zuvor beschriebene Bohrgerät einsetzbar. Es können die zuvor beschriebenen Vorteile mit dem erfindungsgemäßen Verfahren erzielt werden.

Grundsätzlich kann der Drehboden vor, nach oder während des axialen Verstellens in eine Verschlussposition verdreht werden, insbesondere mit einem der Drehantriebe.

Eine bevorzugte Verfahrensvariante besteht gemäß der Erfindung darin, dass beim axialen Verstellen der Bohrschnecke relativ zum Bohrrohr der Drehboden zwischen der Bohrposition und der Verschlussposition verdreht wird. Vorzugsweise kann hierfür ein sogenannter Nocken-Nockenfolgemechanismus eingesetzt werden, durch welchen die axiale Verstellbewegung zumindest teilweise in eine gewünschte Verdrehbewegung umgesetzt wird. Durch diese Verdrehbewegung wird der Drehboden von der Bohrposition in die Verschlussposition oder gegebenenfalls umgekehrt verstellt. Somit kann lediglich durch eine axiale Verstellbewegung ein zuverlässiges Verschließen oder Öffnen des Drehbodens erreicht werden.

Gemäß einer weiteren Ausführungsvariante der Erfindung ist es bevorzugt, dass der Drehboden in der Bohrposition eine Austrittsöffnung für ein aushärtbares Füllmaterial in einem unteren Bereich der mindestens einen Bohrwendel verschließt, dass der Drehboden in der Verschlussposition die Austrittsöffnung freigibt und dass über die Austrittsöffnung Füllmaterial zum Bilden des Bohrpfahles in das Bohrloch eingeleitet wird. Die Verstellung des Drehbodens kann dabei auch die Öffnung oder Schließung der Austrittsöffnung für das Füllmaterial steuern.

Die Erfindung wird nachfolgend anhand von bevorzugten Ausführungsbeispielen weiter beschrieben, welche schematisch in den beigefügten Zeichnungen dargestellt sind. In den Zeichnungen zeigen:
- Fig. 1: eine schematische Seitenansicht eines Bohrgerätes mit einer erfindungsgemäßen Bohrvorrichtung;
- Fig. 2: eine perspektivische Teilansicht einer erfindungsgemäßen Bohrvorrichtung;
- Fig. 3: eine Draufsicht auf eine erfindungsgemäße Bohrvorrichtung von unten;
- Fig. 4: eine teilweise Schnittdarstellung der Bohrvorrichtung von Fig. 3 gemäß dem Schnitt A-A; und
- Fig. 5: eine perspektivische Ansicht der erfindungsgemäßen Bohrvorrichtung.

Ein Bohrgerät 10 mit einer erfindungsgemäßen Bohrvorrichtung 20 ist in Fig. 1 dargestellt. Das Bohrgerät 10 weist ein Trägergerät 12 mit einem Raupenfahrwerk und einem drehbaren Oberwagen auf, an welchem ein vertikaler Mast 14 angeordnet ist. Entlang des Mastes 14 sind in bekannter Weise ein erster Drehantrieb 15 und ein zweiter Drehantrieb 16 vertikal verschiebbar gelagert und mittels eines Seilzugmechanismus 19 verfahrbar. Der erste Drehantrieb 15 ist fest mit einer Bohrschnecke 22 der Bohrvorrichtung 20 verbunden, um die Bohrschnecke 22 drehend anzutreiben. Unabhängig von der Drehung der Bohrschnecke 22 ist ein äußeres Bohrrohr 30 der Bohrvorrichtung 20 mit dem zweiten Drehantrieb 16 drehfest verbunden. Bohrschnecke 22 und Bohrrohr 30 können so unabhängig voneinander hinsichtlich Drehzahl und Drehrichtung sowie Drehmoment angetrieben werden. Die Drehantriebe 15, 16 sind jeweils unabhängig voneinander über Schlitten axial verfahrbar gelagert, wobei zwischen den beiden Drehantrieben 15, 16 eine nur schematisch dargestellte Hubeinrichtung 18 angeordnet ist. Mittels der Hubeinrichtung 18, welche mindestens einen Hydraulikzylinder aufweist, kann der erste Drehantrieb 15 relativ zu dem zweiten Drehantrieb 16 axial um einen definierten Hub verstellt werden.

Die Bohrschnecke 22 der Bohrvorrichtung 20 weist ein mittiges hohles Seelenrohr 24 auf, entlang dessen Umfang eine Förderwendel 24 zum Fördern abgearbeiteten Bodenmaterials angeordnet ist.

Ein unteres Ende einer erfindungsgemäßen Bohrvorrichtung 20 ist in Fig. 2 gezeigt. An dem zylindrischen Bohrrohr 30 ist lösbar eine untere ringförmige Schneideinrichtung 32 mit einer Vielzahl von nach unten gerichteten Abtragszähnen 34 angeordnet. Innerhalb der ringförmigen Schneideinrichtung 32 des Bohrrohres 30 ist drehbar die Bohrschnecke 22 mit dem mittigen Seelenrohr 26 und der nur teilweise zu erkennenden Bohrwendel 24 angeordnet.

Am unteren Ende der Bohrschnecke 22 befindet sich ein Drehboden 40, welcher im Wesentlichen aus einer drehbar gelagerten Platte 42 mit zwei seitlichen, gegenüberliegenden V-förmigen Ausnehmungen 46 besteht. In der dargestellten ersten Hubposition bilden die beiden Ausnehmungen 46 in der Platte 42 einen geöffneten Durchgang, durch welchen von den Bodenabtragswerkzeugen 48 abgearbeitetes Bodenmaterial in das Innere des Bohrrohres 30 gelangen und über die mindestens eine Bohrwendel 24 nach oben abgefördert werden kann. Am Außenumfang der Platte 42 sind weitere Meißel 49 zum Abtragen des Bodens angeordnet. Weiterhin ist in einem radialen Außenbereich des Drehbodens 40 über jeweils einen U-förmigen Halter 52 ein radial gerichtetes Sperrelement 50 lösbar gelagert. Weiterhin ist in einem Mittenbereich des Drehbodens 40 eine Pilotspitze 44 vorgesehen, welche ebenfalls mit mehreren Abtragsmeißeln versehen ist.

Der Aufbau des unteren Bereiches der Bohrvorrichtung 20 mit dem Drehboden 40 ist weiter in den Figuren 3 und 4 verdeutlicht. Über ein mittiges Drehlager 43 ist die Platte 42 des Drehbodens 40 drehbar um eine Mittenachse der Bohrvorrichtung 20 gelagert. In der dargestellten zweiten Hubposition gelangen die radial gerichteten äußeren Sperrelemente 50 am Drehboden 40 in Umfangsrichtung in Eingriff mit den radial nach innen vorstehenden Sperranschlägen 60, welche von einer Außenseite des Bohrrohres 30 radial nach innen ragend eingeschraubt sind. In dieser in den Figuren 3 und 4 dargestellten zweiten Hubposition ist der Drehboden 40 um etwa 90° verdreht zu einer festen Abschlussplatte 28 am unteren Ende der Bohrschnecke 22, so dass die Durchgänge in das Innere des Bohrrohres 30 verschlossen sind. In dieser Verschlussposition kann die Bohrvorrichtung 20 axial aus dem Bohrloch rückgezogen werden, ohne dass die Gefahr besteht, dass abgebohrtes Bodenmaterial von der Bohrwendel 24 zurück in das Bohrloch fallen kann. In dieser Verschlussposition wird gleichzeitig eine nicht dargestellte Austrittsöffnung für ein Füllmaterial geöffnet, wobei über eine Leitung 27 im Inneren des Seelenrohres 26 Füllmaterial, etwa Beton, beim Rückziehen der Bohrvorrichtung 20 in das Bohrloch eingeleitet werden kann.

In Fig. 5 ist anschaulich dargestellt, wie das radial nach außen gerichtete Sperrelement 50 am Außenumfang des Drehbodens 40 zum Sperren einer Verdrehbewegung in Anschlag mit dem radial von der Innenwand des Bohrrohres 30 ragenden Sperranschlag 60 kommt.

## Patentansprüche

1. Bohrvorrichtung zum Herstellen eines Bohrpfahls in einem Boden mit
- einer Bohrschnecke (22), welche drehend antreibbar ist und mindestens eine Bohrwendel (24) aufweist, welche entlang einem zentralen Seelenrohr (26) verläuft,
- einem Bohrrohr (30), welches unabhängig von der Bohrschnecke (22) drehend antreibbar ist und die Bohrschnecke (22) zumindest abschnittsweise umgibt, und
- einem Drehboden (40), welcher drehbar an einem unteren Bereich der Bohrschnecke (22) angeordnet ist und zwischen einer Bohrposition, bei welcher ein Durchgang (29) für Bodenmaterial zur Bohrwendel (24) geöffnet ist, und einer Verschlussposition verstellbar ist, in welcher der Durchgang (29) verschlossen ist,
**dadurch gekennzeichnet,**
**dass** zum Verstellen des Drehbodens (40) die Bohrschnecke (22) und das Bohrrohr (30) axial zueinander zwischen einer ersten Hubposition und einer zweiten Hubposition verstellbar sind,
**dass** in der ersten Hubposition sich der Drehboden (40) in der Bohrposition mit geöffnetem Durchgang (29) befindet und
**dass** in der zweiten Hubposition der Drehboden (40) in seiner Verschlussposition mit geschlossenem Durchgang (29) angeordnet ist.

2. Bohrvorrichtung nach Anspruch 1,
**dadurch gekennzeichnet,**
**dass** eine Sperreinrichtung vorgesehen ist, durch welche eine Verdrehung des Drehbodens (40) in seiner Verschlussposition in zumindest einer Drehrichtung gesperrt ist.

3. Bohrvorrichtung nach Anspruch 2,
**dadurch gekennzeichnet,**
**dass** die Sperreinrichtung mindestens ein radial gerichtetes Sperrelement (50) am Umfang des Drehbodens (40) und mindestens einen Sperranschlag (60) an einer Innenwandung des Bohrrohrs (30) aufweist.

4. Bohrvorrichtung nach Anspruch 3,
**dadurch gekennzeichnet,**
**dass** entlang des Innenumfangs des Bohrrohrs (30) mindestens eine schrägverlaufende Führungsleiste angeordnet ist, welche beim axialen Verstellen von der ersten Hubposition in die zweite Hubposition mit mindestens einem Nockenelement an dem Drehboden (40) zusammenwirkt, wobei der Drehboden (40) in die Verschlussposition verdrehbar ist.

5. Bohrvorrichtung nach einem der vorherigen Ansprüche,
**dadurch gekennzeichnet,**
**dass** das Seelenrohr (26) der Bohrschnecke (22) in einem unteren Bereich mindestens eine Austrittsöffnung für ein Füllmaterial aufweist.

6. Bohrvorrichtung nach Anspruch 5,
**dadurch gekennzeichnet,**
**dass** in der ersten Hubposition die Austrittsöffnung für das Füllmaterial geschlossen ist und
**dass** in der zweiten Hubposition die Austrittsöffnung für das Füllmaterial geöffnet ist.

7. Bohrvorrichtung nach einem der vorherigen Ansprüche,
**dadurch gekennzeichnet,**
**dass** der Drehboden (40) an einem unteren Ende des Seelenrohrs (26) drehbar gelagert ist und
**dass** an einer Unterseite des Drehbodens (40) Bodenabtragswerkzeuge (48) angeordnet sind.

8. Bohrgerät zum Herstellen eines Bohrpfahls in einem Boden mit einem Trägergerät (12) und einem auf dem Trägergerät (12) angeordneten Mast (14),
**dadurch gekennzeichnet,**
**dass** eine Bohrvorrichtung (20) nach einem der vorherigen Ansprüche vorgesehen ist.

9. Bohrgerät nach Anspruch 8,
**dadurch gekennzeichnet,**
**dass** eine Hubeinrichtung (18) vorgesehen ist, mit welcher die Bohrschnecke (22) axial gegenüber dem Bohrrohr (30) verstellbar ist.

10. Bohrgerät nach Anspruch 8 oder 9,
**dadurch gekennzeichnet,**
**dass** an dem Mast (14) ein erster Drehantrieb (15) für die Bohrschnecke (22) und ein zweiter Drehantrieb (16) für das Bohrrohr (30) axial verstellbar angeordnet sind.

11. Bohrgerät nach Anspruch 10,
**dadurch gekennzeichnet,**
**dass** die Hubeinrichtung (18) zwischen dem ersten Drehantrieb (15) und dem zweiten Drehantrieb (16) angeordnet ist.

12. Verfahren zum Herstellen eines Bohrpfahls im Boden mit einer Bohrvorrichtung (20), insbesondere nach einem der Ansprüche 1 bis 7, bei dem
- zum Erstellen eines Bohrlochs im Boden eine Bohrschnecke (22) mit mindestens einer Bohrwendel (24) drehend angetrieben wird,
- ein Bohrrohr (30), welches die Bohrschnecke (22) zumindest abschnittsweise umgibt, unabhängig von der Bohrschnecke (22) drehend angetrieben wird,
- ein Drehboden (40) am unteren Ende der Bohrschnecke (22) im Bohrbetrieb in eine Bohrposition verstellt wird, wobei ein Durchgang (29) geöffnet wird, durch welchen Bodenmaterial zur Bohrwendel (24) gelangt, und
- der Drehboden (40) beim Ziehen der Bohrvorrichtung (20) aus dem Boden in eine Ver-schlussposition verstellt wird, in welchen der Drehboden (40) verschlossen ist,
**dadurch gekennzeichnet,**
- **dass** zum Verstellen des Drehbodens (40) die Bohrschnecke (22) und das Bohrrohr (30) axial zueinander zwischen einer ersten Hubposition und einer zweiten Hub-position verstellt werden,
- **dass** in der ersten Hubposition sich der Drehboden (40) in der Bohrposition mit geöffnetem Durchgang (29) befindet und
- **dass** in der zweiten Hubposition der Drehboden (40) in seine Verschlussposition verstellt wird.

13. Verfahren nach Anspruch 12,
**dadurch gekennzeichnet,**
**dass** beim axialen Verstellen der Bohrschnecke (22) relativ zum Bohrrohr (30) der Drehboden (40) zwischen der Bohrposition und der Verschlussposition verdreht wird.

14. Verfahren nach einem der Ansprüchen 12 bis 13,
**dadurch gekennzeichnet,**
**dass** der Drehboden (40) in der Bohrposition eine Austrittsöffnung für ein Füllmaterial in einem unteren Bereich der mindestens einen Bohrwendel (24) verschließt, und
**dass** der Drehboden (40) in der Verschlussposition die Austrittsöffnung freigibt und dass über die Austrittsöffnung Füllmaterial zum Bilden des Bohrpfahles in das Bohrloch eingeleitet wird.

## Claims

1. A drilling device for creating a bored pile in a ground comprising
- an auger (22), which can be driven to rotate and features at least one drill helix (24), which runs along a central hollow stem (26),
- a drill casing (30), which can be driven to rotate independently of the auger (22) and at least sections of which surround the auger (22), and
- a revolving bottom (40), which is rotatably arranged on a lower portion of the auger (22) and is displaceable between a drilling position, in which a passage (29) is open for ground material to the drill helix (24), and a closed position, in which the passage (29) is closed,
**characterized in that**,
in order to displace the revolving bottom (40), the auger (22) and the drill casing (30) are displaceable with respect to one another between a first stroke position and a second stroke position,
that, in the first stroke position, the revolving bottom (40) is located in the drilling position with the passage (29) being open, and
that, in the second stroke position, the revolving bottom (40) is situated in its closed position with the passage (29) being closed.

2. The drilling device according to claim 1,
**characterized in that**
a blocking means is provided, which blocks the revolving bottom (40) from twisting in at least one direction of rotation in its closed position.

3. The drilling device according to claim 2,
**characterized in that**
the blocking means features at least one radially oriented blocking element (50) on the circumference of the revolving bottom (40) and at least one blocking stop (60) on an interior wall of the drill casing (30).

4. The drilling device according to claim 3,
**characterized in that**
arranged along the inner circumference of the drill casing (30) is at least one guide rail, which runs in a diagonal direction and, by way of the axial displacement from the first stroke position into the second stroke position, interacts with at least one cam element on the revolving bottom (40), whereby the revolving bottom (40) can be twisted into the closed position.

5. The drilling device according to any of the preceding claims,
**characterized in that**
in a lower portion the central hollow stem (26) of the auger (22) comprises at least one discharge opening for a filling material.

6. The drilling device according to claim 5,
**characterized in that**,
in the first stroke position, the discharge opening for the filling material is closed, and
that,in the second stroke position, the discharge opening for the filling material is open.

7. The drilling device according to any of the preceding claims,
**characterized in that**
the revolving bottom (40) is rotatably mounted on a lower end of the central hollow stem (26) and
that ground removal tools (48) are arranged on a lower side of the revolving bottom (40).

8. A drilling apparatus for creating a bored pile in a ground comprising a supporting apparatus (12) and a mast (14) arranged on the supporting apparatus (12),
**characterized in that**
a drilling device (20) is provided according to any of the preceding claims.

9. The drilling apparatus according to claim 8,
**characterized in that**
a lifting device (18) is provided, with which the auger (22) is able to be displaced axially in relation to the drill casing (30).

10. The drilling apparatus according to claim 8 or 9,
**characterized in that**
on the mast (14) a first rotary drive (15) for the auger (22) and a second rotary drive (16) for the drill casing (30), are arranged axially displaceable.

11. The drilling apparatus according to claim 10,
**characterized in that**
that the lifting device (18) is arranged between the first rotary drive (15) and the second rotary drive (16).

12. A method for creating a bored pile in the ground using a drilling device (20), in particular according to any of claims 1 to 7, in which
- an auger (22) comprising at least one drill helix (24) is driven to rotate in order to create a borehole in the ground,
- a drill casing (30), at least sections of which surround the auger (22), is driven to rotate independently of the auger (22),
- a revolving bottom (40) on the lower portion of the auger (22) is displaced during drilling operation into a drilling position, whereby a passage (29) is opened through which ground material at the drill helix (24) passes, and
- when the drilling device (20) is pulled from the ground, the revolving bottom (40) is displaced into a closed position, in which the revolving bottom (40) is closed,
**characterized in that**
- in order to displace the revolving bottom (40), the auger (22) and the drill casing (30) are displaced axially with respect to one another between a first stroke position and a second stroke position,
- that in the first stroke position, the revolving bottom (40) is located in the drilling position with the passage (29) being open and
- that in the second stroke position, the revolving bottom (40) is displaced into its closed position.

13. The method according to claim 12,
**characterized in that**,
the revolving bottom (40) is twisted between the drilling position and the closed position when the auger (22) is displaced axially in relation to the drill casing (30).

14. The method according to anyone of claims 12 to 13
**characterized in that**
in the drilling position, the revolving bottom (40) closes a discharge opening for a filling material in a lower portion of the at least one drill helix (24), and
that in the closed position, the revolving bottom (40) unblocks the discharge opening, and
that filling material is introduced via the discharge opening in order to form the bored pile into the borehole.

## Revendications

1. Dispositif de forage pour la fabrication d'un pieu foré dans un sol comportant
- une tarière (22) qui peut être entraînée en rotation et présente au moins une hélice de forage (24) qui passe le long d'une âme tubulaire centrale (26),
- un tube de forage (30) qui peut être entraîné en rotation indépendamment de la tarière (22) et entoure la tarière (22) au moins par tronçons, et
- un plateau tournant (40) qui est disposé rotatif au niveau d'une zone inférieure de la tarière (22) et est déplaçable entre une position de forage, dans laquelle un passage (29) pour du matériau de sol menant à l'hélice de forage (24) est ouvert, et une position de fermeture, dans laquelle le passage (29) est fermé,
**caractérisé en ce**
**qu'**en vue du déplacement du plateau tournant (40), la tarière (22) et le tube de forage (30) sont déplaçables axialement l'un par rapport à l'autre entre une première position d'élévation et une seconde position d'élévation,
**que** dans la première position d'élévation, le plateau tournant (40) se trouve dans la position de forage avec le passage (29) ouvert et
**que** dans la seconde position d'élévation, le plateau tournant (40) est disposé dans sa position de fermeture avec le passage (29) fermé.

2. Dispositif de forage selon la revendication 1,
**caractérisé en ce**
**qu'**un dispositif de blocage est prévu, par lequel une rotation du plateau tournant (40) est bloquée dans sa position de fermeture dans au moins un sens de rotation.

3. Dispositif de forage selon la revendication 2,
**caractérisé en ce**
**que** le dispositif de blocage présente au moins un élément de blocage (50) s'étendant radialement à la périphérie du plateau tournant (40) et au moins une butée de blocage (60) au niveau d'une paroi intérieure du tube de forage (30).

4. Dispositif de forage selon la revendication 3,
**caractérisé en ce**
**qu'**au moins une glissière de guidage s'étendant obliquement est disposée le long de la périphérie intérieure du tube de forage (30), qui, lors du déplacement axial de la première position d'élévation à la seconde position d'élévation, coopère avec au moins un élément de came au niveau du plateau tournant (40), le plateau tournant (40) pouvant être tourné dans la position de fermeture.

5. Dispositif de forage selon l'une des revendications précédentes,
**caractérisé en ce**
**que** l'âme tubulaire (26) de la tarière (22) présente dans une zone inférieure au moins une ouverture de sortie pour un matériau de remplissage.

6. Dispositif de forage selon la revendication 5,
**caractérisé en ce**
**que** l'ouverture de sortie pour le matériau de remplissage est fermée dans la première position d'élévation et
**que** l'ouverture de sortie pour le matériau de remplissage est ouverte dans la seconde position d'élévation.

7. Dispositif de forage selon l'une des revendications précédentes,
**caractérisé en ce**
**que** le plateau tournant (40) est monté rotatif au niveau d'une extrémité inférieure de l'âme tubulaire (26) et
**que** des outils de déblayage du sol (48) sont disposés au niveau d'une face inférieure du plateau tournant (40).

8. Appareil de forage pour la fabrication d'un pieu foré dans un sol comportant
un appareil de support (12) et un mât (14) disposé sur l'appareil de support (12),
**caractérisé en ce**
**qu'**un dispositif de forage (20) selon l'une des revendications précédentes est prévu.

9. Appareil de forage selon la revendication 8,
**caractérisé en ce**
**qu'**un dispositif de levage (18) est prévu, avec lequel la tarière (22) est déplaçable axialement par rapport au tube de forage (30).

10. Appareil de forage selon la revendication 8 ou 9,
**caractérisé en ce**
**qu'**un premier vérin rotatif (15) pour la tarière (22) et un second vérin rotatif (16) pour le tube de forage (30) sont disposés déplaçables axialement au niveau du mât (14).

11. Appareil de forage selon la revendication 10,
**caractérisé en ce**
**que** le dispositif de levage (18) est disposé entre le premier vérin rotatif (15) et le second vérin rotatif (16).

12. Procédé de fabrication d'un pieu foré dans le sol avec un dispositif de forage (20), en particulier selon l'une des revendications 1 à 7, dans lequel
- une tarière (22) avec au moins une hélice de forage (24) est entraînée en rotation en vue de la réalisation d'un puits de forage dans le sol,
- un tube de forage (30), qui entoure au moins par tronçons la tarière (22), est entraîné en rotation indépendamment de la tarière (22),
- un plateau tournant (40) au niveau de l'extrémité inférieure de la tarière (22), en mode de forage, est déplacé dans une position de forage, un passage (29) étant ouvert, à travers lequel du matériau de sol atteint l'hélice de forage (24), et
- le plateau tournant (40), lors de l'extraction du dispositif de forage (20) du sol, est déplacé dans une position de fermeture, dans laquelle le plateau tournant (40) est fermé,
**caractérisé en ce**
- **qu'**en vue du déplacement du plateau tournant (40), la tarière (22) et le tube de forage (30) sont déplacés axialement l'un par rapport à l'autre entre une première position d'élévation et une seconde position d'élévation,
- **que** dans la première position d'élévation, le plateau tournant (40) se trouve dans la position de forage avec passage (29) ouvert et
- **que** dans la seconde position d'élévation, le plateau tournant (40) est déplacé dans sa position de fermeture.

13. Procédé selon la revendication 12,
**caractérisé en ce**
**que** lors du déplacement axial de la tarière (22) par rapport au tube de forage (30), le plateau tournant (40) est tourné entre la position de forage et la position de fermeture.

14. Procédé selon l'une des revendications 12 à 13,
**caractérisé en ce**
**que** dans la position de forage, le plateau tournant (40) ferme une ouverture de sortie pour un matériau de remplissage dans une zone inférieure de l'au moins une hélice de forage (24), et
dans la position de fermeture, le plateau tournant (40) libère l'ouverture de sortie et du matériau de remplissage est introduit par l'ouverture de sortie pour former le pieu foré dans le puits de forage.
